# EUROPÄISCHE PATENTSCHRIFT

(11) **EP 1 930 056 B1**
(45) Veröffentlichungstag und Bekanntmachung des Hinweises auf die Patenterteilung: **03.06.2009**
(21) Anmeldenummer: 07018146.6
(22) Anmeldetag: 14.09.2007
(51) Int. Cl.: A63G 3/00

(54) **Wasserfahrgeschäft**
Fairground water ride
Commerce sur bateau-citerne

(30) Priorität: 08.12.2006 DE 102006053664
(43) Veröffentlichungstag der Anmeldung: 11.06.2008
(73) Patentinhaber: Mack Rides GmbH & Co. KG, 79183 Waldkirch (DE)
(72) Erfinder: Burger, Günther, 79183 Waldkirch (DE)
(74) Vertreter: Neunert, Peter Andreas

(56) Entgegenhaltungen:
- US-A- 1 440 661
- US-A- 2 389 456
- US-A- 5 299 964

## Beschreibung

Die Erfindung betrifft ein Wasserfahrgeschäft mit einem Wasserfahrzeug, das in einem Gewässer bewegt wird und einen vom Wasser getragenen Schwimmkörper aufweist.

Ein derartiges Wasserfahrgeschäft ist aus DE 10 2004 062 315 A1 bekannt. Der vom Wasser getragene Schwimmkörper ist mit einem Fahrwerk, das von auf dem Gewässerboden angeordneten Schienen geführt ist, derart gelenkig verbunden, dass er begrenzte Quer- bzw. Hubbewegungen gegenüber dem Fahrwerk durchführen kann. Vorzugsweise wird das Fahrwerk mittels eines über Umlenkrollen geführten Zugseiles durch das Gewässer gezogen.

Aus DE 20 2005 018 045 U ist ein Wasserfahrgeschäft, eine sogenannte Rundbootsfahrt, bekannt, bei welchem sich Schwimmkörper mit rundem Grundriss durch einen Kanal bewegen. Die Fortbewegung der Fahrgäste aufnehmenden Schwimmkörper erfolgt durch von Strömungspumpen oder das natürliche Gefälle des Kanals erzeugte Strömungen. Die Schwimmkörper erhalten durch Berührung mit den Kanalwänden einen Drehimpuls, welcher zu einer unkontrollierten, zufälligen Drehung des Wasserfahrzeuges führt. Weitere Beispiele der Fahrgeschäfte sind aus US-A-1440661, US-A-5299964, US-A-2389456 bekannt.

Der vorliegenden Erfindung liegt die Aufgabe zu Grunde, ausgehend von diesem Stand der Technik ein Wasserfahrgeschäft zu schaffen, bei welchem die erläuterte Drehbewegung auch ohne Kontaktierung von Kanalwänden erzeugt wird.

Nach vorliegenden Erfindung wird diese Aufgabe dadurch gelöst, dass an einem Rahmen ein gegenüber diesem drehbarer Schwimmkörper mit Plätzen zur Aufnahme von Fahrgästen vorgesehen ist, an dessen Unterseite ein fest mit diesem verbundenes Schaufelrad derart angeordnet ist, dass der Schwimmkörper bei Fahrt durch das Gewässer in Drehbewegung versetzt wird.

Nach dem Vorschlag gemäß Anspruch 2 weist der Schwimmkörper ähnlich dem aus DE 20 2005 018 046 U bekannten Wasserfahrzeug eine kreisrunde Plattform auf. Das mit dieser verbundene Schaufelrad ist koaxial zu dieser angeordnet, wobei die Schaufeln des Schaufelrades senkrecht zur Fahrtrichtung stehen.

Wird nun das Wasserfahrzeug durch das Gewässer bewegt, erfährt das Schaufelrad und damit der Schwimmkörper durch die entstehende Strömung eine Rotationsbewegung.

Zweckmäßige Gestaltungen der Schaufeln des Schaufelrades sind mit den Ansprüchen 3 und 4 angegeben.

Nach dem Vorschlag gemäß Anspruch 5 ist dem Schaufelrad ein verstellbares Leitblech zugeordnet, mit welchem die Drehrichtung und/oder Drehgeschwindigkeit des Schaufelrades beeinflusst werden kann. Das Leitblech kann, wie mit Anspruch 6 angegeben, aus einer parallel zum Umfang des Schaufelrades verdrehbar angeordneten Blende bestehen, die gemäß Anspruch 7 mit einer durch die Schaufelradachse hindurchgeführten Stellwelle verbunden ist, die an ihrem im Fahrgastraum gelegenen Ende eine Handhabe, vorzugsweise einen Stellhebel oder ein Stellrad, zu manuellen Verstellung durch einen Fahrgast aufweist.

Nach dem Vorschlag gemäß Anspruch 8 kann das Leitblech aber auch in Abhängigkeit vom Weg des Fahrzeuges z.B. gemäß Anspruch 9 mit einer dem Weg zugeordneten Steuerkurve automatisch verstellbar sein.

Durch Verdrehen des Leitbleches in der einen oder anderen Richtung wird die Drehrichtung und gegebenenfalls auch die Drehgeschwindigkeit des Schaufelrades geändert.

Wie aus DE 10 2004 062 315 A1 grundsätzlich bekannt, ist zum Antrieb des Wasserfahrzeuges entweder die mit Anspruch 10 gekennzeichnete Zugseil-Fördereinrichtung oder der mit den Ansprüchen 11 bis 13 gekennzeichnete Strömungsantrieb vorgesehen.

Die mit Anspruch 11 vorgeschlagenen Strömungspumpen können in Form von Injektionspumpen gemäß Anspruch 14 auch der Steuerung von Drehrichtung und -geschwindigkeit des Schaufelrades und damit des mit diesem verbundenen Schwimmkörpers dienen.

Der Gegenstand der Erfindung ist nachstehend anhand eines bevorzugten Ausführungsbeispieles, das in den Zeichnungen dargestellt ist, im Einzelnen erläutert. In den Zeichnungen zeigen:
- Fig. 1: teilweise geschnittene Seitenansicht eines erfindungsgemäßen Wasserfahrzeuges im Gewässer,
- Fig. 2: Aufsicht des Fahrzeugs gemäß Figur 1,
- Fig. 3: Untenansicht des Rahmens ohne Schaufelrad,
- Fig. 4: Aufsicht des Oberteils ohne Fahrgäste,
- Fig. 5: Untenansicht des Schaufelrades nach einem ersten Ausführungsbeispiel,
- Fig. 6: Untenansicht des Schaufelrades nach einem zweiten Ausführungsbeispiel,
- Fig. 7: Untenansicht des Schaufelrades gemäß Figur 5 mit Blende in einer ersten Position und
- Fig. 8: Untenansicht des Schaufelrades mit Blende in einer zweiten Position.

Die Figuren 1 und 2 lassen den grundsätzlichen Aufbau des Wasserfahrgeschäftes mit einem erfindungsgemäßen Wasserfahrzeug erkennen. Das Wasserfahrzeug besteht im Wesentlichen aus einem Rahmen 10 mit an seiner Unterseite vorgesehenen Leitflossen 10a, an welchem der drehbare Schwimmkörper 20 angebracht ist. Dieser drehbare Schwimmkörper 20 weist eine kreisscheibenförmige Plattform 24 auf, auf welcher die Sitzplätze 21 für die Fahrgäste 23 angebracht sind. Vor den Sitzplätzen sind Wasserspritzpistolen 22 vorgesehen.

An der im Wasser befindlichen Unterseite der Plattform 24 ist ein mit dieser drehfest verbundenes Schaufelrad 30 vorgesehen, dessen Gestaltung in den Figuren 5 bis 8 gezeigt und in diesem Zusammenhang näher erläutert ist.

Zur Bewegung des Wasserfahrzeuges durch das Gewässer 1 ist im Gewässer ein Zugseil 40 vorgesehen, das über nicht dargestellte, im Gewässergrund 2 verankerte Umlenkrollen entsprechend der vorgesehenen Route für das Wasserfahrzeug geführt ist. Das Zugseil 40 wird von einem Getriebemotor 42 über die Seilrolle 41 angetrieben. Mit diesem Zugseil 40 ist der Rahmen 10 des Wasserfahrzeuges über Seilkupplungen 13 und Kupplungseile 14 verbunden. Bei Bewegung des Wasserfahrzeuges mittels des Zugseiles 40 in Richtung des Pfeiles A wird das Schaufelrad 30 und damit der mit diesem verbundene Schwimmkörper durch die entstehende Strömung in Rotation versetzt.

Zur Stabilisierung des Rahmens 10 sind Querstreben 12 und eine Längsstrebe 15 vorgesehen, wie dies genauer die Untenansicht gemäß Figur 3 zeigt. An den äußeren Enden der Querstreben 12 sind seitliche Stützrollen 11 drehbar gelagert, welche ein sanftes Andocken des Wasserfahrzeugs an die Landeplattform des Bahnhofes gewährleisten. An den vorderen und hinteren Enden der Längsstrebe 15 befinden sich die Seilkupplungen 13, in welche die mit dem Zugseil 40 verbundenen Kupplungsseile 14 eingehängt sind.

Die Gestaltung des drehbaren Schwimmkörpers 20 mit Sitzplätzen 21 und Spritzpistolen 22 ist im Einzelnen in Figur 4 erkennbar,

Für die Gestaltung des Schaufelrades werden zwei in den Figuren 5 und 6 veranschaulichte Gestaltungsformen vorgeschlagen.

Das Schaufelrad 30 gemäß Figur 5 weist radial und geradlinig verlaufende Schaufeln 31 auf.

Einen besseren Wirkungsgrad hat das in Figur 6 veranschaulichte Schaufelrad 30', deren radial verlaufende Schaufeln 31' bogenförmig gekrümmt sind.

Zur Beeinflussung von Drehrichtung und Drehgeschwindigkeit des Schaufelrades 30 ist eine Blende 32 vorgesehen, die sich auf der Außenseite des Schaufelrades 30 über einen Sektor von etwa 80° erstreckt. Diese Blende deckt einen Teil der Kammern des Schaufelrades ab. Sie ist über den Blendenträger 34 mit der Stellwelle 33 verbunden, welche durch die Mittelachse 36 des Schaufelrades 30 und des Schwimmkörpers 20 nach oben in den Fahrgastraum geführt ist und an ihrem äußeren Ende einen Stellhebel 35 aufweist. Mittels dieses Stellhebels 35 können die Fahrgäste 22 die Position der Blende verändern, z.B. aus der in Figur 7 dargestellten Stellung in die in Figur 8 dargestellte Stellung verschwenken. Bei gleichbleibender Strömung in Richtung des Pfeiles B hat dies zur Folge, dass das Schaufelrad 30 und damit der mit diesem verbundene Schwimmkörper 20 zunächst in Richtung C, also im Gegenuhrzeigersinn, und dann nach Verstellung in Richtung des Pfeiles D, also im Uhrzeigersinn, umläuft. Die Veränderung der Blendenposition wirkt sich auch auf die Drehgeschwindigkeit aus, so dass mittels dieser verstellbaren Blende der Fahrgast interaktiv in den Fahrtverlauf eingreifen kann, was zu einer weiteren Attraktivität des Wasserfahrgeschäftes beiträgt.

### Bezugszeichenliste

- 1: Gewässer
- 2: Gewässergrund
- 10: Rahmen
- 10a: Leitflossen
- 11: Stützrollen
- 12: Querstreben
- 13: Seilkupplung
- 14: Kupplungsseile
- 15: Längsstrebe

- 20: drehbarer Schwimmkörper
- 21: Sitzplätze
- 22: Spritzpistolen
- 23: Fahrgäste
- 24: Plattform

- 30, 30': Schaufelrad
- 31, 31': Schaufeln
- 32: Leitblech, Blende
- 33: Stellwelle
- 34: Blendenträger
- 35: Stellhebel
- 36: Schaufelradachse

- 40: Zugseil
- 41: Seilrolle
- 42: Getriebemotor

- A: Förderrichtung, Fahrtrichtung
- B: Strömungsrichtung
- C, D: Drehrichtungen des Schaufelrades

## Patentansprüche

1. Wasserfahrgeschäft mit einem Wasserfahrzeug, das in einem Gewässer bewegt wird und einen vom Wasser getragenen Schwimmkörper mit Plätzen (21) zur Aufnahme von Fahrgästen aufweist,
**dadurch gekennzeichnet, dass** der Schwimmkörper (20)an einem Rahmen (10) drehbar gelagert ist und dass an der Unterseite des Schwimmkörpers (20) ein mit diesem verbundenes Schaufelrad (30) derart angeordnet ist, dass der Schwimmkörper (20) bei Fahrt durch das Gewässer (1) in Drehbewegung versetzt wird.

2. Wasserfahrgeschäft nach Anspruch 1,
**dadurch gekennzeichnet, dass** der Schwimmkörper (20) eine kreisrunde Plattform (24) aufweist und dass das mit dem Schwimmkörper (20) verbundene Schaufelrad (30) koaxial zur Plattform (24) angeordnet ist, wobei die Schaufeln (31, 31') des Schaufelrades (30) senkrecht zur Fahrtrichtung (A) stehen.

3. Wasserfahrgeschäft nach Anspruch 2,
**dadurch gekennzeichnet, dass** die Schaufeln (31) radial verlaufen.

4. Wasserfahrgeschäft nach Anspruch 3,
**dadurch gekennzeichnet, dass** die Schaufeln (31') bogenförmig gekrümmt sind.

5. Wasserfahrgeschäft nach einem der Ansprüche 1 bis 4,
**dadurch gekennzeichnet, dass** dem Schaufelrad (30) ein dessen Drehrichtung und/oder - geschwindigkeit beeinflussendes, verstellbares Leitblech (32) zugeordnet ist.

6. Wasserfahrgeschäft nach Anspruch 5,
**dadurch gekennzeichnet, dass** das Leitblech aus einer parallel zum Umfang des Schaufelrades (30) verdrehbar angeordneten Blende (32) besteht.

7. Wasserfahrgeschäft nach Anspruch 6,
**dadurch gekennzeichnet, dass** die Blende (32) mit einer durch die Schaufelradachse (36) hindurch geführten Stellwelle (33) verbunden ist, die an ihrem im Fahrgastraum gelegenen Ende eine Handhabe, vorzugsweise einen Stellhebel (35) oder ein Stellrad, aufweist.

8. Wasserfahrgeschäft nach Anspruch 5 oder 6,
**dadurch gekennzeichnet, dass** das Leitblech in Abhängigkeit vom Weg des Wasserfahrzeuges extern steuerbar ist.

9. Wasserfahrgeschäft nach Anspruch 8,
**dadurch gekennzeichnet**, durch eine dem Weg des Wasserfahrzeuges zugeordnete Steuerkurve zur Verstellung des Leitbleches.

10. Wasserfahrgeschäft nach einem der Ansprüche 1 bis 9,
**dadurch gekennzeichnet, dass** der Rahmen (10) mit einem Zugseil (40) verbunden ist, das über im Gewässer (1) angeordnete Umlenkrollen geführt und von einer motorisch angetriebenen Seilrolle (41) gezogen wird.

11. Wasserfahrgeschäft nach einem der Ansprüche 1 bis 9,
**dadurch gekennzeichnet, dass** im Gewässer (1) Strömungspumpen angeordnet sind, die eine dem Antrieb des Schwimmkörpers dienende Strömung erzeugen.

12. Wasserfahrgeschäft nach Anspruch 11,
**dadurch gekennzeichnet, dass** das Gewässer als Kanal ausgebildet ist.

13. Wasserfahrgeschäft nach einem der Ansprüche 1 bis 9,
**dadurch gekennzeichnet, dass** das Gewässer als Kanal mit Gefälle ausgebildet ist.

14. Wasserfahrgeschäft nach einem der Ansprüche 1 bis 13,
**dadurch gekennzeichnet, dass** im Gewässer in Nachbarschaft des Fahrzeugweges Injektionspumpen angeordnet sind, welche eine die Drehrichtung und/oder Geschwindigkeit des Schaufelrades beeinflussende Strömung erzeugen.

## Claims

1. A water amusement ride having a watercraft, which is moved in a body of water, and a float, borne by the water, with seats (21) for accommodating passengers,
**characterised in that** the float (20) is rotatably mounted on a frame (10),
and **in that** on the underside of the float (20) there is disposed a paddle wheel (30) connected thereto in such a manner that the float (20) is set in rotational motion as it travels through the body of water (1).

2. A water amusement ride according to Claim 1,
**characterised in that** the float (20) comprises a circular platform (24),
and **in that** the paddle wheel (30) connected to the float (20) is disposed coaxially to the platform (24), the paddles (31, 31') of the paddle wheel (30) being positioned perpendicularly to the direction of travel (A).

3. A water amusement ride according to Claim 2, **characterised in that** the paddles (31) extend radially.

4. A water amusement ride according to Claim 3, **characterised in that** the paddles (31') are curved in an arc.

5. A water amusement ride according to one of Claims 1 to 4,
**characterised in that** associated with the paddle wheel (30) there is an adjustable guide plate (32), which influences the rotational direction and/or rotational speed thereof.

6. A water amusement ride according to Claim 5, **characterised in that** the guide plate consists of a panel (32) that is rotatably disposed parallel to the periphery of the paddle wheel (30).

7. A water amusement ride according to Claim 6, **characterised in that** the panel (32) is connected to an actuator shaft (33) passing through the paddle wheel axis (36), which shaft on its end situated in the passenger compartment has a handle, preferably an operating lever (35) or hand wheel.

8. A water amusement ride according to Claim 5 or 6, **characterised in that** the guide plate may be externally controlled as a function of the path of the watercraft.

9. A water amusement ride according to Claim 8, **characterised by** a control curve associated with the path of the watercraft for adjusting the guide plate.

10. A water amusement ride according to one of Claims 1 to 9,
**characterised in that** the frame (10) is connected to a traction cable (40), which is passed over guide rollers disposed in the body of water (1) and is pulled by a motor-driven cable pulley (41).

11. A water amusement ride according to one of Claims 1 to 9,
**characterised in that** flow pumps generating a flow that is used to drive the float are disposed in the body of water (1).

12. A water amusement ride according to Claim 11,
**characterised in that** the body of water is designed as a channel.

13. A water amusement ride according to one of Claims 1 to 9,
**characterised in that** the body of water is designed as a channel with a gradient.

14. A water amusement ride according to one of Claims 1 to 13,
**characterised in that** injection pumps are disposed in the body of water in the vicinity of the path of the watercraft, said pumps generating a flow that influences the rotational direction and/or speed of the paddle wheel.

## Revendications

1. Equipement nautique composé d'un véhicule aquatique qui se déplace dans l'eau et qui comporte un corps flottant muni de places (21) pour recevoir des passagers,
**caractérisé en ce que**
le corps flottant (20) est monté à rotation sur un cadre (10), et le côté inférieur du corps flottant (20) est muni d'une roue à aubes (30) reliée au corps flottant (20) de façon à ce qu'il soit mis en rotation par le déplacement dans l'eau (1).

2. Equipement nautique selon la revendication 1,
**caractérisé en ce que**
le corps flottant (20) comporte une plateforme circulaire (24), et
la roue à aubes (30) reliée au corps flottant (20) est installée coaxialement à la plateforme (24), les aubes (31, 31') de la roue à aubes (30) étant perpendiculaires à la direction de déplacement (A).

3. Equipement nautique selon la revendication 2,
**caractérisé en ce que**
les aubes (31) sont dirigées radialement.

4. Equipement nautique selon la revendication 3,
**caractérisé en ce que**
les aubes (31') sont cintrées en forme d'arc.

5. Equipement nautique selon l'une des revendications 1 à 4,
**caractérisé en ce qu'**
une tôle de guidage (32), réglable est associée à la roue à aubes (30) pour en influencer le sens de rotation et/ou la vitesse.

6. Equipement nautique selon la revendication 5,
**caractérisé en ce que**
la tôle de guidage est formée d'un écran (32) monté à rotation et parallèle à la périphérie de la roue à aubes (30).

7. Equipement nautique selon la revendication 6,
**caractérisé en ce que**
l'écran (32) est relié à un axe de réglage (33) traversant l'axe (36) de la roue à aubes, cet axe de réglage ayant à son extrémité située dans l'habitacle à passagers, une poignée de préférence un levier de commande (35) ou un volant de commande.

8. Equipement nautique selon la revendication 5 ou 6,
**caractérisé en ce que**
la tôle de guidage se commande de manière extérieure en fonction du trajet du véhicule aquatique.

9. Equipement nautique selon la revendication 8,
**caractérisé par**
une courbe de commande associée au trajet du véhicule aquatique pour déplacer la tôle de guidage.

10. Equipement nautique selon l'une des revendications 1 à 9,
**caractérisé en ce que**
le cadre (10) est relié à un câble de traction (40) passant sur des galets de renvoi placés dans l'eau (1) et ce câble est tiré par une poulie (41) entraînée par un moteur.

11. Equipement nautique selon l'une des revendications 1 à 9,
**caractérisé en ce que**
des pompes de circulation de fluide sont installées dans l'eau (1) pour générer un flux servant à entraîner le corps flottant.

12. Equipement nautique selon la revendication 11,
**caractérisé en ce que**
l'eau est celle d'un canal.

13. Equipement nautique selon l'une des revendications 1 à 9,
**caractérisé en ce que**
le canal comporte des descentes.

14. Equipement nautique selon l'une des revendications 1 à 13,
**caractérisé en ce qu'**
des pompes d'injection sont installées dans l'eau au voisinage du véhicule, pour générer un flux qui influence le sens de rotation et/ou la vitesse de la roue à aubes.
